# EUROPÄISCHE PATENTSCHRIFT

(11) **EP 2 295 632 B1**
(45) Veröffentlichungstag und Bekanntmachung des Hinweises auf die Patenterteilung: **20.06.2012**
(21) Anmeldenummer: 10166646.9
(22) Anmeldetag: 21.06.2010
(51) Int. Cl.: D21G 1/00

(54) **Kalander**
Calendar
Calendre

(30) Priorität: 25.08.2009 DE 102009028857
(43) Veröffentlichungstag der Anmeldung: 16.03.2011
(73) Patentinhaber: Voith Patent GmbH, 89522 Heidenheim (DE)
(72) Erfinder: Hißen, Axel, 47803 Krefeld (DE); Rheims, Dr., Jörg, 47803 Krefeld (DE); Halmschlager, Günter, 3500 Krems (AT); Nouaze, Jean Y., 3100 St. Pölten (AT)

(56) Entgegenhaltungen:
- EP-A2- 0 141 614
- DE-A1-102007 024 581

## Beschreibung

Die Erfindung betrifft einen Kalander mit einem Bahnlaufpfad für eine laufende Papier- oder Kartonbahn durch einen ersten und einen zweiten, jeweils eine erste und eine zweite umlaufende Kontaktflächen aufweisenden Nip, wobei die Bahn in den Kontaktzonen jedes Nips unter Druck- und/oder Temperaturbeaufschlagung behandelbar ist und die erste Kontaktzone des ersten Nips eine Länge in Bahnlaufrichtung von mindestens 100 mm aufweist und die zweite Kontaktzone des zweiten Nips eine Länge in Bahnlaufrichtung von höchstens 50 mm aufweist, wobei eine erste Kontaktfläche des ersten und eine erste Kontaktfläche des zweiten Nips identisch sind und zu einer Zentralwalze gehören und die zweite Kontaktfläche des zweiten Nips durch eine zweite Walze gebildet ist.

In den vergangenen Jahren wurden verschiedene Methoden entwickelt, mit denen sich eine Warenbahn aus Papier oder Karton mittels eines sogenannten Breitnipkalanders glätten lässt. Dabei wird die Kontaktzone, in der die Warenbahn geglättet wird, nicht durch zwei gegeneinander gepresste feste Walzen erzeugt, sondern es wird ein Aggregat installiert, welches es erlaubt, in Laufrichtung der Warenbahn, der sogenannten Maschinenrichtung oder MD (= machine direction), einen verlängerten Nip beispielsweise größer als 100 mm, zu erzeugen. Alle Verfahren haben zum Ziel, den positiven Effekt der Verbesserung der Oberflächenqualität der Bahn zu erreichen, und gleichzeitig den dabei auftretenden, unerwünschten Dickenverlust zu minimieren, sinnvollerweise auf einen derartigen Wert, der kleiner ist als bei einem konventionellen Walzenkalander.

Der verlängerte Nip kann an einer Walze erreicht werden, indem man ein zusätzliches elastisches Band einsetzt, das die Walze teilweise umschlingt, um die Kontaktzone zu verlängern. Das Band kann aus einem Kunststoff oder einem Metall bestehen. Oder man erzeugt den verlängerten Nip durch eine sogenannte Schuhwalze, bei der ein statisches, konkav geformtes und von einem weichen, rotierenden Mantel umhülltes Element gegen die Walze gepresst wird.

Eine kurze Kontaktzone in einem Walzenkalander wirkt im Vergleich zur langen Kontaktzone bei einem Breitnipkalander deutlich anders auf die Warenbahn.

Grundsätzlich gibt es vier wesentliche Einflussfaktoren auf die Satinage einer Warenbahn. Dies sind die Druckspannung im Nip, die übertragene Wärme, die Oberflächengüte der Kontaktflächen mit der Bahn und die eingeschlossene Feuchtigkeit in der Bahn. Dabei zeichnen sich kürzere Nips durch einen positiven Einfluss auf die Makrorauigkeit (langwellige Dickenschwankungen) aus, die vorwiegend auf die Messmethode Bendtsen Bezug nimmt. Dagegen haben lange Nips eine größere Wirkung bei der Verbesserung der Mikrorauigkeit, die über die Glättemessung PPS s10 beschrieben wird.

Es ist leicht verständlich, dass man über einen Breitnip aufgrund der längeren Verweilzeit eine größere Wärmemenge in die Bahn einbringen kann. Dadurch wird allerdings auch die Gefahr einer plötzlichen und zerstörerisch auf die Warenbahn wirkenden Verdampfung nach dem Nip vergrößert. Es ist auch verständlich, dass in einer kürzeren Kontaktzone größere Druckkräfte eingeleitet werden können, die zwar der Warenbahn in der Regel einen höheren Glanz und eine bessere Glätte verleihen, im Grundsatz aber auch unerwünschte Dickeverluste zufügen. Insbesondere in Mehrwalzenkalandern wird eine Papier- oder Kartonbahn deutlich komprimiert.

Die Erfindung hat einen Kalander zum Inhalt, an dessen Zentralwalze sowohl ein breiter als auch ein schmaler Nip angeordnet sind. Eine solche Anordnung ist beispielsweise aus der DE102007024581 A1, und hier insbesondere aus den Figuren 1 und 3 bekannt. Zur Erzeugung des längeren Nips wird ein die Walze teilweise umschlingendes Metallband genutzt. Der kurze Nip wird durch eine Gegenwalze gebildet. Der Nachteil bei der dargestellten Anordnung ist der, dass zwei längere Nips eingesetzt werden, von denen der zweite einen möglichst geringen Wärmeeintrag in die Bahn verursachen soll, indem das Band, das die zweite Kontaktfläche des dritten Nips bildet, gekühlt wird. Somit soll es nicht zu einer sogenannten Flashverdampfung kommen. Da die Bahn aber weiterhin an der heißen Zentralwalze anliegt, ist dieser Wunsch nur mit einer energietechnisch unvorteilhaft hohen Kühlleistung auf das Band zu realisieren.

Bereits in der EP 0 141 614 A2 ist ein Verfahren zur Glättesteigerung einer Bahn vorgestellt, bei dem diese mittels eines gewebten Metall- oder Kunststoffbandesbandes über einen größeren Umschlingungswinkel gegen einen Heizzylinder gepresst wird Zusätzlich können innerhalb und außerhalb des Bandes Presswalzen die Bahn gegen den Heizzylinder anpressen.

Aus der WO 2009/077643 A1 ist ein Metallbandkalander bekannt, der mit seinem Metallband einen längeren Nip an einer Zentralwalze darstellt. An der Zentralwalze liegt gegenüber dem Band auch eine zweite Walze an und beide Walzen zusammen bilden einen weiteren Nip für die Bahn. Die zweite Walze ist eine nicht temperierbare Walze mit einer elastischen Oberfläche. Bei dieser Konstellation ist ein Einfluss der Druckgebung der den kürzeren Nid bildenden zweiten Walze auf die Druckverteilung im längeren, durch das Band gebildeten Nip unvermeidbar. Umgekehrt verteilen selbst geringe Änderungen im Dickenprofil des Bandes und die daraus resultierenden Druckimpulse auf die Zentralwalze einen negativen Einfluss auf das Druckquerprofil in dem kürzeren Nip gegenüber.

Es ist die Aufgabe der Erfindung, einen Kalander, der über einen langen und einen kurzen Nip an einer Zentralwalze verfügt, gegenüber dem Stand der Technik so zu verbessern, dass eine Ausnutzung der Satinageparameter Druck und Temperatur in beiden Nips unabhängiger voneinander ist als zuvor und die Bahn vielseitiger behandelt werden kann.

Die Aufgabe wird durch die Kombination von zwei Kennzeichen erfüllt.

Zunächst - erstes Kennzeichen - verläuft der Bahnlaufpfad derart, dass die Bahn wenigstens über einen Umschlingungswinkel von 50°, vorzugsweise wenigstens 70°, an der zweiten Walze, die temperierbar ausgeführt ist, anliegt. Man schafft sich auf diese Weise die Möglichkeit vor bzw. nach dem zweiten Nip und in dem zweiten Nip die Bahn einseitig nach Belieben zu kühlen oder zu heizen. Gängige Methoden zur Beheizung der Walze sind dem Fachmann bekannt und umfassen das innere Durchströmen mit heißen Temperierfluiden sowie die Außenbeheizung durch Induktion oder Heißluft. Ebenso sind Kühlverfahren der Walze bekannt, die das Durchströmen der Walze mit gekühlten Fluiden und das Anblasen mit gekühlter Luft einschließen. Das zweite Kennzeichen sieht vor, dass die Wirkebenen der beiden Nips, die jeweils durch die Kontaktzonenmitte in Bahnlaufrichtung und die Mittelachse der Zentralwalze definiert sind, im Winkel von 75° bis 105° zueinander stehen. Damit kann nahezu jeder Einfluss einer Druckänderung im ersten oder zweiten Nip auf den jeweils anderen ausgeschlossen werden.

Man erhält so einen Kalander mit einem breiten ersten Nip und einem kurzen zweiten Nip in besonders kompakter Bauform. Dennoch sind Druck und Temperatur in den beiden Nips weitgehend unabhängig voneinander einstellbar.

Besonders bevorzugt ist es, wenn die Wirkebenen im Winkel von 90° zueinander stehen. Die Druckrichtung in einem Nip hat dann überhaupt keine Bedeutung mehr für die Einstellung des Druckquerprofils im anderen Nip. Unter Druckquerprofil ist hier das Druckprofil zu verstehen, das senkrecht zur Bahnlaufrichtung eingestellt wird.

Vorzugsweise ist die Zentralwalze ebenfalls temperierbar. Auf diese Weise wird die Möglichkeit geschaffen, auch die andere Bahnseite entsprechend zu heizen oder zu kühlen. Die Temperierung der Bahnseite, die an der Zentralwalze anliegt, kann die Satinageleistung steigern.

Es ist vorteilhaft, wenn die zweite Kontaktfläche des ersten Nips durch ein umlaufendes Band gebildet wird. Ein solches Band kann beispielsweise aus einem Kunststoff oder aus Stahl gefertigt sein. Es umläuft im einfachsten Fall drei Leitwalzen und liegt über einen Umfangsabschnitt an der Zentralwalze an, so dass eine lange Kontaktzone und somit ein langer Nip für die Bahn gebildet wird. Über eine Verstellbarkeit der Leitwalzen kann die Länge der Kontaktzone und der Anlagedruck des Bandes veränderbar gestaltet werden.

Mit Vorteil ist dafür gesorgt, dass die zweite Kontaktfläche des ersten Nips durch ein temperierbares Metallband gebildet wird. Dadurch entsteht eine dritte Einflussnahmemöglichkeit auf die Temperatur der Bahn. Ein Metallband ist bedeutend einfacher temperierbar als ein typischerweise mit geringer Wärmeleitfähigkeit ausgestattetes und zudem isolierendes Kunststoffband. Auch hier kommen Induktionsvorrichtungen und Anblasvorrichtungen in Frage. Je nachdem, ob die Bahn ein- oder zweiseitig geglättet werden soll, kann neben der Beheizung der zweiten Walze entweder das Metallband oder die Zentralwalze auf erhöhte Temperatur gebracht werden. Im ersten Fall ist zu überlegen, ob man die Zentralwalze mit einem elastischen Belag versieht, so dass der zweite Nip ein Softnip ist. Das verbessert die gleichmäßige Verdichtung der Bahn. Im zweiten Fall kann auf den Vorteil der Beheizbarkeit des Bandes ggf. verzichtet werden und das Band durch eine Schuhwalze mit elastischem Mantel ersetzt werden.

Es gibt zwei Möglichkeiten, den Kalander zu durchfahren. Alternativ kann der Bahnlaufpfad so gestaltet sein, dass die Zentralwalze in Bahnlaufrichtung vor oder hinter der zweiten Walze angeordnet ist. Hier muss der Fachmann von Fall zu Fall entscheiden, je nachdem um welche Papier- oder Kartonsorte es sich handelt, die satiniert werden soll.

Wenn das Band die Zentralwalze unter einem Umschlingungswinkel von mehr alls 50°, vorzugsweise wenigstens 70°, berührt und die Wärmeübertragung an der zweiten Walze möglichst hoch sein soll, so ist es günstig, wenn der Bahnlaufpfad die Zentralwalze und die zweite Walze S-förmig anliegend umschlingt. Es bleibt, zur Gestaltung des Kalanders die Achsen von Zentralwalze und zweiter Walze in eine waagrechte, senkrechte oder unter jedem anderen Winkel geneigte Ebene zu legen.

Es ist vorteilhaft, wenn der Bahnlaufpfad in beide Richtungen durchfahrbar ist. Das ermöglicht eine freiere Auswahl in der zu behandelnden Papierqualität. Es gibt Papier- und Kartonsorten, die bevorzugt zunächst über einen großen Umschlingungswinkel an der beheizten zweiten Walze anliegen, um gut durchwärmt zu werden, dann zur Kalibrierung durch einen Soft- oder Hartnip geführt werden und schließlich an einem beheizten Metallband veredelt werden sollen. Es gibt auch auf der anderen Seite Papier- und Kartonsorten, die beispielsweite im langen ersten Nip beidseitig erwärmt geglättet, danach in einem kurzen Nip verdichtet und schließlich an der zweiten Walze abgekühlt werden sollen. Insgesamt bietet der erfindungsgemäße Kalander hier zahlreiche Möglichkeiten einer Bahnbehandlung.

Einen besonderen Vorteil besitzt der Kalander, wenn er im Einlauf der Bahn eine Befeuchtungseinrichtung aufweist. Eine befeuchtete Papier-oder Kartonbahn lässt sich hochwertiger satinieren. Dabei sind im Stand der Technik sowohl Düsenfeuchter, die sich durch sehr kleine Tröpfchengrößen auszeichnen, die rasch in die Bahn eindringen können, als auch Dampffeuchter bekannt, die wesentlich größere Wassermengen auf der Bahn kondensieren lassen können und dem dem Fachmann bekannten Moisture Gradient Calendering sehr zuträglich sind.

Die Erfindung wird im Folgenden anhand von Ausführungsbeispielen unter Bezugnahme auf die Zeichnungen näher erläutert. In diesen zeigt
Figur 1 eine schematische Darstellung eines erfindungsgemäßen Kalanders mit einem Bahnlaufpfad von der Zentralwalze zur zweiten Walze und
Figur 2 eine schematische Darstellung des gleichen erfindungsgemäßen Kalanders mit einem Bahnlaufpfad von der zweiten Walze zur Zentralwalze.

In beiden Figuren erkennt man einen erfindungsgemäßen Kalander 1 mit einer Zentralwalze 11, deren Oberfläche eine umlaufende Kontaktfläche 4.1, 5.1 darstellt. In einem ersten Nip 4 wird mit einer weiteren umlaufenden Kontaktfläche 4.2 eine erste Kontaktzone gebildet.

Um 90° versetzt auf dem Umfang der Zentralwalze wird mittels der Kontaktfläche 5.2 einer zweiten Walze 12 eine zweite Kontaktzone 7 gebildet, die einen zweiten Nip 5 darstellt.

Die erste Kontaktzone 6 ist über 100 mm lang (in Umfangsrichtung), die zweite Kontaktzone 7 ist unter 50 mm lang.

Ein Bahnlaufpfad 3 bestimmt den Weg, auf dem eine Papier- oder Kartonbahn 2 durch den Kalander 1, insbesondere durch die Kontaktzonen 6, 7 geführt wird. In den Kontaktzonen 6, 7 wird die Bahn 2 mit Druck und/oder Temperatur beaufschlagt.

Im ersten Nip 4 wird gemäß dem Ausführungsbeispiel die zweite Kontaktfläche 4.2 durch die Oberfläche eines umlaufenden Metallbandes 13 vorgegeben. Stattdessen können aber auch Kunststoffbänder oder eine ebenfalls im Stand der Technik bekannte Schuhwalze eingesetzt werden, denn auch diese vermögen eine Kontaktzonenlänge über 100 mm herzustellen. Der Anlagedruck in diesem ersten langen Nip liegt in der Regel zwischen 0,05 und 5 N/mm².

Das Metallband wird über Bandleitwalzen 14 geführt. Diese besitzen eine Verstellvorrichtung (angedeutet an zwei Bandleitwalzen durch den Pfeil mit dem Bezugszeichen 20). Je nachdem welche der Bandleitwalzen 14 solch eine Verstellvorrichtung 20 besitzen, kann über diese die Kontaktzonenlänge verändert und der Anlagedruck des Metallbandes 13 an der Zentralwalze 11 bestimmt werden.

Um die Bahn 2 in der langen ersten Kontaktzone 6 beidseitig mit Wärme zu beaufschlagen, kann sowohl die Zentralwalze 11, beispielsweise von innen über ein Heizfluid, als auch das Metallband 13, beispielsweise über eine Induktionsheizung 18.1, beheizt sein.

Auch der zweiten Walze 12 kann man Wärmeenergie zu- oder abführen; sie ist also temperierbar ausgeführt. In der Figur 1 ist durch den Kasten 18.2 beispielsweise eine Induktionsheizung oder ein Kühlgebläse dargestellt. Genauso gut kann die Walze 12 von innen über ein Wärmeträgerfluid temperierbar sein. Für die Behandlung der Warenbahn bleiben hier viele Einflussmöglichkeiten, weil die Bahn 2 die zweite Walze mindestens 50°, vorzugsweise wenigstens 70°, umschlingt. Über einen derart großen Umfangsabschnitt kann der Bahn sehr viel Wärme zugefügt oder entzogen werden. In der Figur 1 ist der Umschlingungswinkel durch den Pfeil 16 angedeutet.

Oft ist es sinnvoll, wenn eine der Walzen 11, 12 eine Beschichtung 17 aufweist. Aus technologischen Gründen kommt hier beispielsweise eine elastische Beschichtung in Frage. So könnte der zweite Nip 5 zu einem weichen Nip werden, wenn die zweite Walze eine elastische Beschichtung 17 aufweist. Es ist aber wahlweise auch möglich, die Walze 12 mit einer besonders gut Wärme leitenden Beschichtung 17 zu versehen. Es ist vorteilhaft, wenn die Druckspannung im zweiten Nip 5 deutlich über der im ersten Nip 4 liegt, besonders bevorzugt im Bereich 10 bis 30 N/mm².

Fast alle Papier- und Kartonqualitäten lassen sich leichter glätten, wenn dem Kalander 1 eine Befeuchtungseinrichtung 19 vorgeschaltet ist. Zu dem bekannten Effekt des Temperature Gradient Calendering gesellt sich dann der bekannte Effekt des Moisture Gradient Calendering. Dieser bewirkt, dass nur die feuchte Oberfläche eingeebnet wird, während das innere Volumen der Bahn 2 weitgehend erhalten bleibt.

Für beide Nips ist eine sogenannte Wirkebene 8, 9 definiert. Die Ebenen werden jeweils durch die Mitte des Nips in Umfangsrichtung und die Mittelachse der Zentralwalze 11 gelegt. Damit die Anlagedrücke in den Kontaktzonen 6, 7 sich gegenseitig möglichst wenig beeinträchtigend auf das jeweilige Druckprofil auswirken, ist der Winkel 21 zwischen den beiden Wirkebenen nicht kleiner als 75° und nicht größer als 105°. Vorzugsweise liegt er verständlicherweise bei 90°.

Der große Unterschied zwischen den beiden Figuren 1 und 2 liegt in der Bahnlaufrichtung 10. In Figur 1 läuft die Bahn zuerst durch die lange erste Kontaktzone 6, anschließend durch die kurze zweite Kontaktzone 7 und liegt dann noch in einem insgesamt S-förmigen Bahnlaufpfad 3 an der zweiten Walze 12 an. In Figur 2 wird der gleiche Kalander 1 verwendet. Die Bahn 2 wird jedoch über Bahnumlenkwalzen 15 zunächst, wiederum S-förmig, in Kontakt mit der zweiten Walze 12 gebracht, durchläuft dann die kurze zweite Kontaktzone 7 und wird schließlich in einer langen ersten Kontaktzone 6 endbehandelt. Es sei erwähnt, dass eine in nicht dargestellter Weise vorgesehene Luftabquetschvorrichtung, die dafür sorgt, dass keine Luftgrenzschicht zwischen Bahn 2 und der Oberfläche der zweiten Walze 12 mit eingezogen wird, sehr vorteilhaft sein kann, um den Wärmeübergangswert zwischen Bahn 2 und Walze 12 zu erhöhen. Die Fahrweise ist in starkem Maße von der Papier- bzw. Kartonsorte abhängig.

Es ist selbstverständlich auch möglich mehrere der Kalander hintereinander anzuordnen, um auf diese Weise beispielsweise beide Bahnseiten einmal an einer Zentralwalze anliegen zu haben. So kann die Satinagearbeit intensiviert werden.

### Bezugszeichenliste

- 1: Kalander
- 2: Papier- oder Kartonbahn (kurz: Bahn)
- 3: Bahnlaufpfad
- 4: erster Nip
- 4.1, 4.2: Kontaktflächen des ersten Nip
- 5: zweiter Nip
- 5.1, 5.2: Kontaktflächen des zweiten Nip
- 6: erste Kontaktzone
- 7: zweite Kontaktzone
- 8: Wirkebene erster Nip
- 9: Wirkebene zweiter Nip
- 10: Bahnlaufrichtung
- 11: Zentralwalze
- 12: zweite Walze
- 13: Band, Metallband
- 14: Leitwalze Band
- 15: Leitwalze Bahn
- 16: Umschlingungswinkel
- 17: Beschichtung
- 18.1, 18.2: Induktionsheizung oder Kühlgebläse
- 19: Befeuchtungseinrichtung
- 20: Verstellvorrichtung
- 21: Winkel zwischen den Wirkebenen

## Patentansprüche

1. Kalander mit einem Bahnlaufpfad (3) für eine laufende Papier- oder Kartonbahn (2) durch einen ersten und einen zweiten, jeweils eine erste und eine zweite umlaufende Kontaktfläche (4.1, 4.2, 5.1, 5.2) aufweisenden Nip (4, 5), wobei die Bahn (2) in den Kontaktzonen (6, 7) jedes Nips (4, 5) unter Druck- und/oder Temperaturbeaufschlagung behandelbar ist und die erste Kontaktzone (6) des ersten Nips (4) eine Länge in Bahnlaufrichtung (10) von mindestens 100 mm aufweist und die zweite Kontaktzone (7) des zweiten Nips (5) eine Länge in Bahnlaufrichtung (10) von höchstens 50 mm aufweist, wobei eine erste Kontaktfläche (4.1) des ersten Nips (4) und eine erste Kontaktfläche (5.1) des zweiten Nips (5) identisch sind und zu einer Zentralwalze (11) gehören und die zweite Kontaktfläche (5.2) des zweiten Nips (5) durch eine zweite Walze (12) gebildet ist,
und wobei
a) der Bahnlaufpfad (3) derart verläuft, dass die Bahn (2) wenigstens über einen Umschlingungswinkel (16) von 50°, vorzugsweise wenigstens 70°, an der zweiten Walze (12), die temperierbar ausgeführt ist, anliegt und
b) die Wirkebenen (8, 9) der beiden Nips(4, 5) , die jeweils durch die Kontaktzonenmitte in Bahnlaufrichtung (10) und die Mittelachse der Zentralwalze (11) definiert sind, im Winkel (21) von 75° bis 105° zueinander stehen.

2. Kalander gemäß Anspruch 1, **dadurch gekennzeichnet, dass** die Wirkebenen (8, 9) im Winkel (21) von 90° zueinander stehen.

3. Kalander gemäß einem der Ansprüche 1 oder 2, **dadurch gekennzeichnet, dass** die Zentralwalze (11) temperierbar ist.

4. Kalander gemäß einem der Ansprüche 1 bis 3, **dadurch gekennzeichnet, dass** die zweite Kontaktfläche (4.2) des ersten Nips (4) durch ein umlaufendes Band (13) gebildet wird.

5. Kalander gemäß Anspruch 4, **dadurch gekennzeichnet, dass** die zweite Kontaktfläche (4.2) des ersten Nips (4) durch ein temperierbares Metallband (13) gebildet wird.

6. Kalander gemäß einem der Ansprüche 1 bis 5, **dadurch gekennzeichnet, dass** die Zentralwalze (11) in Bahnlaufrichtung (10) vor der zweiten Walze (12) angeordnet ist.

7. Kalander gemäß einem der Ansprüche 1 bis 5, **dadurch gekennzeichnet, dass** die zweite Walze (12) in Bahnlaufrichtung (10) vor der Zentralwalze (11) angeordnet ist.

8. Kalander gemäß einem der Ansprüche 1 bis 7, **dadurch gekennzeichnet, dass** der Bahnlaufpfad (3) die Zentralwalze (11) und die zweite Walze (12) S-förmig anliegend umschlingt.

9. Kalander gemäß einem der Ansprüche 1 bis 8, **dadurch gekennzeichnet, dass** der Bahnlaufpfad (3) in beide Richtungen durchfahrbar ist.

10. Kalander gemäß einem der Ansprüche 1 bis 9, **dadurch gekennzeichnet, dass** in Bahnlaufrichtung (10) vor dem Kalander (1) eine Befeuchtungseinrichtung (19) angeordnet ist.

## Claims

1. Calender having a web running path (3) for a moving paper or board web (2) through a first and a second nip (4, 5) each having a first and a second revolving contact surface (4.1, 4.2, 5.1, 5.2), it being possible for the web (2) to be treated with the application of pressure and/or temperature in the contact zones (6, 7) of each nip (4, 5), and the first contact zone (6) of the first nip (4) having a length of at least 100 mm in the web running direction (10), and the second contact zone (7) of the second nip (5) having a length of at most 50 mm in the web running direction (10), a first contact surface (4.1) of the first nip (4) and a first contact surface (5.1) of the second nip (5) being identical and belonging to a central roll (11), and the second contact surface (5.2) of the second nip (5) being formed by a second roll (12),
and
a) the web running path (3) running in such a way that the web (2) rests on the second roll (12), which is designed such that its temperature can be controlled, at least over a wrap angle (16) of 50°, preferably at least 70°, and
b) the planes of action (8, 9) of the two nips (4, 5), which are each defined by the centre of the contact zone in the web running direction (10) and the mid-axis of the central roll (11), being at an angle (21) of 75 to 105° with respect to each other.

2. Calender according to Claim 1,
**characterized in that**
the planes of action (8, 9) are at an angle (21) of 90° with respect to each other.

3. Calender according to one of Claims 1 or 2,
**characterized in that**
the temperature of the central roll (11) can be controlled.

4. Calender according to one of Claims 1 to 3,
**characterized in that**
the second contact surface (4.2) of the first nip (4) is formed by a circulating belt (13).

5. Calender according to Claim 4,
**characterized in that**
the second contact surface (4.2) of the first nip (4) is formed by a metal belt (13) of which the temperature can be controlled.

6. Calender according to one of Claims 1 to 5,
**characterized in that**
the central roll (11) is arranged before the second roll (12) in the web running direction (10).

7. Calender according to one of Claims 1 to 5,
**characterized in that**
the second roll (12) is arranged before the central roll (11) in the web running direction.

8. Calender according to one of Claims 1 to 7,
**characterized in that**
the web running path (3) wraps around the central roll (11) and the second roll (12) in an S shape.

9. Calender according to one of Claims 1 to 8,
**characterized in that**
it is possible to pass through the web running path (3) in both directions.

10. Calender according to one of Claims 1 to 9,
**characterized in that**
a moistening device (19) is arranged before the calender (1) in the web running direction (10).

## Revendications

1. Calandre comprenant une voie de passage de bande (3) pour une bande de papier ou de carton (2) en mouvement à travers un premier et un deuxième pinçage (4, 5) présentant à chaque fois une première et une deuxième surface de contact périphérique (4.1, 4.2, 5.1, 5.2), la bande (2) pouvant être traitée dans les zones de contact (6, 7) de chaque pinçage (4, 5) par application de pression et/ou de température, et la première zone de contact (6) du premier pinçage (4) présentant une longueur d'au moins 100 mm dans la direction d'avance de la bande (10), et la deuxième zone de contact (7) du deuxième pinçage (5) présentant une longueur maximale de 50 mm dans la direction d'avance de la bande (10), une première surface de contact (4.1) du premier pinçage (4) et une première surface de contact (5.1) du deuxième pinçage (5) étant identiques et appartenant à un rouleau central (11) et la deuxième surface de contact (5.2) du deuxième pinçage (5) étant formée par un deuxième rouleau (12), et
a) la voie de passage de bande (3) s'étendant de telle sorte que la bande (2) s'applique au moins sur un angle d'enveloppement (16) de 50°, de préférence d'au moins 70°, contre le deuxième rouleau (12) qui est réalisé de manière à pouvoir être mis en température, et
b) les plans d'action (8, 9) des deux pinçages (4, 5), qui sont définis à chaque fois par le centre de la zone de contact dans la direction d'avance de la bande (10) et par l'axe médian du rouleau central (11), étant orientés l'un par rapport à l'autre suivant un angle (21) compris entre 75° et 105°.

2. Calandre selon la revendication 1, **caractérisée en ce que** les plans d'action (8, 9) sont orientés suivant un angle (21) de 90° l'un par rapport à l'autre.

3. Calandre selon l'une quelconque des revendications 1 ou 2, **caractérisée en ce que** le rouleau central (11) peut être mis en température.

4. Calandre selon l'une quelconque des revendications 1 à 3, **caractérisée en ce que** la deuxième surface de contact (4.2) du premier pinçage (4) est formée par une bande périphérique (13).

5. Calandre selon la revendication 4, **caractérisée en ce que** la deuxième surface de contact (4.2) du premier pinçage (4) est formée par une bande métallique (13) pouvant être mise en température.

6. Calandre selon l'une quelconque des revendications 1 à 5, **caractérisée en ce que** le rouleau central (11) est disposé dans la direction d'avance de la bande (10) avant le deuxième rouleau (12).

7. Calandre selon l'une quelconque des revendications 1 à 5, **caractérisée en ce que** le deuxième rouleau (12) est disposé dans la direction d'avance de la bande (10) avant le rouleau central (11).

8. Calandre selon l'une quelconque des revendications 1 à 7, **caractérisée en ce que** la voie de passage de bande (3) entoure le rouleau central (11) et le deuxième rouleau (12) en s'appliquant en forme de S.

9. Calandre selon l'une quelconque des revendications 1 à 8, **caractérisée en ce que** la voie de passage de bande (3) peut être parcourue dans les deux sens.

10. Calandre selon l'une quelconque des revendications 1 à 9, **caractérisée en ce qu'**un dispositif d'humidification (19) est disposé dans la direction d'avance de la bande (10) avant la calandre (1).
